# EUROPÄISCHE PATENTSCHRIFT

(11) **EP 1 002 718 B1**
(45) Veröffentlichungstag und Bekanntmachung des Hinweises auf die Patenterteilung: **02.01.2003**
(21) Anmeldenummer: 99117248.7
(22) Anmeldetag: 02.09.1999
(51) Int. Cl.: B65B 3/04, B65B 39/00

(54) **Füllvorrichtung für Kartuschen**
Apparatus for filling cartridges
Dispositif pour remplir des cartouches

(30) Priorität: 20.11.1998 DE 19853593
(43) Veröffentlichungstag der Anmeldung: 24.05.2000
(73) Patentinhaber: Technotrans AG, 48336 Sassenberg (DE)
(72) Erfinder: Möllers, Renko, 48336 Sassenberg (DE)
(74) Vertreter: TER MEER STEINMEISTER & PARTNER GbR

(56) Entgegenhaltungen:
- EP-A- 0 098 978
- DE-C- 19 705 201

## Beschreibung

Die Erfindung betrifft eine Füllvorrichtung für Kartuschen, die eine ringförmige Austrittsöffnung innerhalb eines Kartuschen-Halses aufweist, in deren Zentrum sich ein feststehendes Mittelstück befindet, mit einer verschiebbar auf dem Hals angeordneten Ventilkappe, die in einer ersten Stellung, in die die Ventilkappe vorgespannt ist, die ringförmige Austrittsöffnung mit Hilfe eines nach innen vorspringenden Ringflansches abdeckt und in einer zweiten Stellung die Austrittsöffnung freigibt.

Die Erfindung bezieht sich insbesondere auf eine Füllvorrichtung für Ventil-Kartuschen, wie sie in der DE 197 05 201 C1 beschrieben worden sind. Kartuschen werden verwendet für die Aufnahme von Druckfarben für Druckmaschinen, aber auch für andere pastöse Materialien, wie etwa Silikon, Klebstoffe etc. Die erwähnte Kartusche besitzt eine Ventilkappe, die auf dem Hals der Kartusche längsverschiebbar angeordnet ist und mit einem ringförmig nach innen vorspringenden Randflansch eine ringförmige Austrittsöffnung der Kartusche freigibt oder verschließt. Die Ventilkappe ist in die geschlossene Stellung vorgespannt, so daß sie sich selbständig öffnet, wenn mit Hilfe eines in der Kartusche angeordneten Kolbens ein ausreichend hoher Förderdruck ausgeübt wird, ohne diesen Druck dagegen selbsttätig schließt.

Eine Vorrichtung zum Befüllen eines mit einer Dusierpumpe versehenen Behälters ist im Dokument EP-A-0 098 978 beschrieben.

Bekannte Füllvorrichtungen für Kartuschen, die im industriellen Maßstab arbeiten, sind sehr aufwendig und teuer und folglich nur wirtschaftlich einzusetzen, wenn eine große Zahl von Kartuschen hintereinander mit ein und der selben pastösen Masse gefüllt werden soll. Diese Voraussetzungen treffen nur bei großen Farb- oder Klebstoffherstellern zu. Das Abfüllen von Sonderfarben, um nur ein Beispiel zu nennen, ist für große Farbhersteller mit industrieller Abfülltechnik daher wenig attraktiv, da nur kleine Chargen von den Anwendern angefordert werden. Im übrigen ist es für große Farbhersteller nur schwer möglich, auf kurzfristige Anfragen flexibel zu reagieren.

Dementsprechend liegt der Erfindung die Aufgabe zugrunde, eine Füllvorrichtung zu schaffen, die relativ einfach aufgebaut und kostengünstig herstellbar ist und auch bei relativ kleinen Abfüll-Chargen wirtschaftlich eingesetzt werden kann.

Diese Aufgabe wird bei einer Füllvorrichtung der erwähnten Art dadurch gelöst, daß die Prüfvorrichtung
- einen zylindrischen Füllstutzen mit konzentrischer Zufuhrbohrung für Füllmaterial im Inneren,
- eine den Füllstutzen konzentrisch umgebende, in bezug auf den Füllstutzen längsverschiebbare Dichthülse,
- Klauen an einem für den Ansatz von Kartuschen bestimmten Endbereich des Füllstutzen, die es gestatten, die Ventilkappe zu erfassen und durch Zurückziehen des Füllstutzens in die geöffnete Stellung zu ziehen und
- Antriebe für eine unabhängige Längsverschiebung des Füllstutzens und/oder der Dichthülse umfaßt.

Beim Füllvorgang wird jeweils eine Kartusche an den Füllstutzen angesetzt. Sodann wird die Dichthülse über den Übergangsbereich vom Füllstutzen zur Kartusche gegen die Stirnwand der Kartusche vorgeschoben, so daß dieser Bereich nach außen vollständig abgedichtet wird. Der Füllstutzen wird leicht zurückgezogen und erfaßt dabei die Ventilkappe mit den Klauen, so daß die Ventilkappe in die geöffnete Stellung gezogen wird. In dieser Stellung kann der Füllvorgang beginnen.

Vorzugsweise weisen die Klauen auf der radial-äußeren Seite eine Nockenfläche auf, die beim Vorschieben der Dichthülse in Richtung der Kartusche von der Dichthülse erfaßt wird, so daß die Klauen nach innen gedrückt werden und die Ventilkappe mit hakenförmigen Vorsprüngen hintergreifen. Die Klauen sind federnd nach außen vorgespannt, erfassen die Ventilkappe also nur, wenn die Dichthülse vollständig vorgeschoben ist.

Der Füllstutzen weist an der der Kartusche zugewandten Endfläche eine ringförmige Dichtung auf.

In einigen Fällen kann es erforderlich oder zumindest zweckmäßig sein, den Füllvorgang unter stark vermindertem Druck bzw. Vakuum durchzuführen.

Dies gilt beispielsweise, wenn der Kolben innerhalb der Kartusche zunächst in die Ausgangsstellung gezogen werden soll. Die erfindungsgemäße Vorrichtung kann daher auch Einrichtungen zur Herstellung eines derartigen Vakuums aufweisen.

Das Abfüllen der Kartuschen unter Vakuum bietet erhebliche zusätzliche Vorteile und eröffnet Möglichkeiten, die bisher nicht genutzt werden können. Zunächst entfallen sämtliche Schwierigkeiten, für das Entweichen von Restluft aus der Kartusche während des Füllvorganges zu sorgen. Gebrauchte Kartuschen können zum zweiten und wiederholten Mal neu befüllt werden. Dabei zieht das Vakuum den Kolben der Kartusche zunächst bis zum Austrittsende, und von hier wird er unter dem Druck der eintretenden Füllmasse bis zum Kartuschenboden zurückgeschoben. Das Wiederbefüllen ist also ohne Kolbenentnahme bzw. ohne Beschädigung des Kolbens möglich. Da die Kartuschen wiederholt verwendet werden können, während sie üblicherweise nach dem Entleeren entsorgt werden müssen, verringert sich die Zahl der zu entsorgenden Kartusche erheblich. Gerade bei Sonderfarben oder anderen viskosen Massen, die regelmäßig, aber nur in relativ kleinen Mengen benötigt werden, bietet sich die Wiederverwendung der Kartuschen für jeweils ein und diesselbe Masse, Farbe etc. an.

Die Herstellung des Vakuums in der Füllvorrichtung und der Kartusche kann auf unterschiedliche Weise erfolgen.

Vorzugsweise ist wenigstens ein Vakuumkanal vorgesehen, der, ausgehend von einer Vakuumquelle, radial außerhalb der Zufuhrbohrung an dem der Kartusche zugewandten Endbereich aus dem Füllstutzen in einer verschließbaren Austrittsöffnung austritt.

Vorzugsweise ist ein ringförmiger Schieber vorgesehen, der über wenigstens eine Austrittsöffnung hinweg verschiebbar ist und wenigstens eine mit der Austrittsöffnung in Deckung zu bringenden Durchlaßbohrung aufweist.

Zweckmäßigerweise sind mehrere um die Zufuhrbohrung für die Masse herum im Umkreis verteilte Austrittsöffnungen von Vakuumkanälen vorgesehen, und der Schieber ist als konzentrisch um die Zufuhrbohrung herum drehbarer Drehschieber ausgebildet, der eine Anzahl von entsprechend angeordneten Durchlaßbohrungen aufweist. Der Drehschieber kann gebildet werden durch ein Endstück einer in der Zufuhrbohrung angeordneten drehbaren Hülse.

Vorzugsweise weist die Dichthülse an dem der Kartusche zugewandten Ende eine ringförmige Dichtung auf.

Vorzugsweise ist das Mittelstück innerhalb des Kartuschen-Halses kuppelförmig vorgewölbt und der der Kartusche zugewandte Endbereich des Füllstutzens weist eine entsprechend eingezogene Mulde auf, in deren Zentrum sich der Zufuhrkanal befindet.

Weitere Einzelheiten der Erfindung ergeben sich aus den Unteransprüchen.

Im folgenden werden bevorzugte Ausführungsbeispiele der Erfindung anhand der beigefügten Zeichnung näher erläutert.
- Fig. 1: ist ein schematischer Längsschnitt durch den öffnungsseitigen Endbereich einer Kartusche und den angrenzenden Bereich einer erfindungsgemäßen Füllvorrichtung und veranschaulicht auf der rechten und linken Seite unterschiedliche Stationen eines Füllvorgangs;
- Fig. 2: ist ein entsprechender Längsschnitt und zeigt ebenfalls auf der rechten und linken Seite zwei unterschiedliche Stationen eines Füllvorgangs.

Fig. 1 zeigt, wie erwähnt, in einem senkrechten Schnitt den Übergangsbereich zwischen einer zu befüllenden Kartusche 10 und einem Füllstutzen 12. Die Kartusche 10 ist insgesamt annähernd flaschenförmig ausgebildet und besitzt einen nach unten in der in Fig. 1 gezeigten Stellung gerichteten Hals 14, in dessen Zentrum sich ein über im Umfang verteilte Stege 16 mit der inneren Wand des Halses 14 verbundenes Mittelstück 18 befindet. Auf diese Weise wird zwischen dem Hals 14 und dem Mittelstück 18 eine ringförmige Austrittsöffnung 20 gebildet. Das Mittelstück 18 ist bogenförmig vorgewölbt, also nach unten in Fig. 1 gewölbt.

Im Inneren der Kartusche 10 ist ein Kolben 22 gezeigt, der insgesamt als topfförmig bezeichnet werden kann und eine umlaufende, zylindrische, gegen die Innenfläche der Kartusche 10 anliegende Mantelfläche 24, einen leicht nach unten in Fig. 1 gewölbten Boden 26 und eine von oben in den Hals 14 hineinragende, kegelstumpfförmige Vertiefung 28 im Zentrums des Bodens 26 umfaßt. Der Kolben dient zum Auspressen des in Fig. 1 nicht dargestellten teigigen Materials und befindet sich in Fig. 1 in der unteren Endstellung innerhalb der Kartusche, in der ein Füllvorgang beginnen kann.

Auf der Außenfläche des Halses 14 der Kartusche befindet sich ein umlaufender Kragen 30, der eine kegelförmig zum Ende des Halses hin, also nach unten in Fig. 1 auseinanderlaufende Außenfläche 32 aufweist. Eine zylindrische Ventilkappe 34 umgreift mit ihrem in Fig. 1 oberen Rand 36 den Kragen 30. Dieser Rand ist auf seiner Innenfläche ebenfalls kegelförmig entsprechend der Außenfläche 32 des Kragens ausgebildet. Am unteren Ende der nicht bezeichneten Mantelfläche der Ventilkappe 34 befindet sich ein nach innen gerichteter Ringflansch 38, der zunächst waagerecht nach innen und sodann nach einem Knick kegelförmig nach unten und innen verläuft. Der Ringflansch 38 dient zum Verschließen der Austrittsöffnung 20 der Kartusche, wenn die Ventilkappe 34 die in Fig. 1 gezeigte Stellung einnimmt.

Die Ventilkappe kann insgesamt aus einem elastischen Material bestehen und damit in einem solchen Maße in Radialrichtung dehnbar sein, daß sie aus der in Fig. 1 gezeigten Stellung in die in Fig. 2 auf der rechten Seite gezeigte Stellung nach unten auf dem Hals 14 verschoben werden kann. Es ist auch alternativ oder zusätzlich möglich, die Ventilkappe im Bereich des oberen Randes 36 mit einer Anzahl von radialen Schlitzen zu versehen, die für eine radiale Dehnbarkeit sorgen. Die zusammenwirkenden Schrägflächen des Kragens 30 und des oberen Randes 36 der Ventilkappe bewirken, daß die Ventilkappe 34 nach oben in der Zeichnung, d. h. in die geschlossene Stellung vorgespannt ist.

Die Verschiebung der Ventilkappe 34 in die untere, die Austrittsöffnung 20 freigebende Stellung erfolgt beim Gebrauch der Kartusche aufgrund des mit Hilfe des Kolbens 22 auf die pastöse Masse ausgeübten Druckes. Beim Befüllvorgang ist dieser Druck nicht verfügbar, so daß die Ventilkappe 34 in anderer Weise geöffnet werden muß.

Zu diesem Zweck ist eine Anzahl von auf dem Umfang verteilten Klauen im oberen Bereich des Füllstutzens 12 vorgesehen. Diese Klauen 40 werden durch Federn 42 in nicht näher dargestellter Weise nach außen gedrückt, so daß sie die Position einnehmen, die rechts in Fig. 1 gezeigt ist. Die auf der linken Seite in Fig. 1 dargestellte Klaue 40 ist nach innen verschoben, so daß sie mit einem nach innen gerichteten, hakenförmigen Vorsprung 44 die Ventilkappe 34 von oben übergreift.

Die Verschiebung der Klauen 40 nach innen erfolgt selbsttätig, wenn eine den Füllstutzen 12 umgebende Dichthülse 46 nach oben in Fig. 1 geschoben wird. In Fig. 1 ist auf der linken Seite die hochgeschobene Stellung der Dichthülse 46 und auf der rechten Seite die tiefer gelegene Ausgangsstellung gezeigt. Die Dichthülse 46 legt sich in ihrer oberen Endstellung gegen die mit 48 bezeichnete Stirnwand der Kartusche 10, wie links in Fig. 1 gezeigt ist, und umgibt auf diese Weise den gesamten Abfüllbereich am Übergang vom Füllstutzen 12 zur Kartusche 10. In den oberen stirnseitigen Rand der Dichthülse 46 ist eine umlaufende Dichtung 50 eingelegt, die für einen dichten Abschluß zur Kartusche hin sorgt. Der Zweck dieser Abdichtung wird später erläutert. Sowohl die Dichthülse 46 als auch der Füllstutzen 12 besitzen gesonderte Antriebseinrichtungen, die eine Verschiebung in Aufwärts- und Abwärtsrichtung gestatten. Dabei kann es sich um automatische oder halbautomatische, bei kleinen Anlagen gegebenenfalls auch um manuelle Antriebseinrichtungen handeln.

Der Füllstutzen 12 besitzt einen zylindrischen Umriß und eine konzentrische Zufuhrbohrung 52 im Inneren. Die Zufuhrbohrung 52 mündet am oberen Ende in einer nach unten eingezogenen Mulde 54, deren Form derjenigen der Wölbung des Mittelstücks 18 angepaßt ist. Außerhalb der Mulde 54 befindet sich in der Stirnfläche des Füllstutzens 12 eine umlaufende Dichtung 56, die sich beim Zusammentreffen von Füllstutzen und Kartusche gegen die Unterseite des Ringflansches 38 der Ventilkappe 34 anlegt.

Es wurde bereits darauf hingewiesen, daß es in einigen Fällen sinnvoll sein kann, den Abfüllvorgang unter Vakuumbedingungen durchzuführen. Zu diesem Zweck weist die Dichthülse 46 radiale Bohrungen 58,60 auf, deren Austrittsöffnungen auf der Seite des Füllstutzens 12 von Dichtungen 62,64 umgeben sind. An die Bohrungen 58,60 ist von der Außenseite eine nicht gezeigte Vakuumquelle angeschlossen. In der vollständig gegen die Kartusche vorgeschobenen Stellung der Dichthülse 46 treffen die Bohrungen 58,60 mit Vakuumkanälen 66,68 zusammen, die von außen diagonal durch den Füllstutzen 12 hindurch in die Mulde 54 am kartuschenseitigen Ende des Füllstutzens 12 hinein verlaufen. Die Austrittsöffnungen der Vakuumkanäle 66,68 in der Mulde 54 sind von Dichtungen 70,72 umgeben. Der gesamte Übergangsbereich zwischen der Kartusche 10 und dem Füllstutzen 12 kann durch die Dichthülse 46 in Verbindung mit deren Dichtung 50 und der Kartusche 10 luftdicht abgeschlossen werden.

Im Inneren der Zufuhrbohrung 52 des Füllstutzens 12 befindet sich eine drehbare Hülse 74, die sich am Austrittende der Hülse 74 innerhalb der Mulde 54 kelchförmig erweitert und auf diese Weise gegen den Boden der Mulde 54 anliegt. Die kelchförmige Erweiterung der drehbaren Hülse 74 bildet einen ringförmigen Schieber 76, der eine Anzahl von Bohrungen 78,80 aufweist, die in einer vorgegebenen Winkelposition der Hülse 74 mit den Austrittsöffnungen der Vakuumkanäle 66,68 fluchten. Diese Winkelstellung ist in Fig. 1 und auf der linken Seite in Fig. 2 gezeigt. Wird dagegen die Hülse 74 verdreht, so können die Austrittsöffnungen der Vakuumkanäle 66,68 mit Hilfe des ringförmigen Schiebers 76 verschlossen werden, wie auf der rechten Seite in Fig. 2 gezeigt ist.

Anschließend soll die Arbeitsweise der erfindungsgemäßen Vorrichtung beschrieben werden.

Zunächst wird entsprechend der Darstellung auf der rechten Seite in Fig. 1 eine zu füllende Kartusche 10 gegen den Füllstutzen 12 angelegt, und zwar derart, daß das Mittelstück 18 in der Mulde 54 liegt, wie es in Fig. 1 gezeigt ist. Sodann wird die Dichthülse 46 gegen die Kartusche 10 vorgeschoben, bis die Dichtung 50 am stirnseitigen Rand der Dichthülse 46 gegen die nicht bezeichnete Stirnfläche der Kartusche 10 anliegt. Bei dieser Vorschubbewegung der Dichthülse 46 läuft diese mit einer nicht bezeichneten inneren Abschrägung auf eine ebenfalls nicht bezeichnete Nockenfläche der Klauen 40 auf und drückt diese nach innen. Dabei übergreifen die hakenförmigen Vorsprünge 44 die Ventilkappe 34 von ihrem kartuschenseitigen Ende her.

Anschließend wird gemäß der Darstellung auf der rechten Seite in Fig. 2 der Füllstutzen 12 zurückgezogen oder die Dichthülse 46 weiter vorgeschoben. Dadurch wird die Ventilkappe 34 unter Spreizung ihres kartuschenseitigen Randes 36 mit Hilfe der Klauen 40 in eine Stellung gezogen, in der sie die ringförmige Austrittsöffnung 20 freigibt. In dieser Stellung wird beim Vakuumbetrieb das Innere der Kartusche 10 abgesaugt. Dadurch wird u.a. der Kolben 22 gegen die Innenfläche der Stirnwand 48 der Kartusche gezogen. Der Füllvorgang wird nicht durch eingeschlossene Luft in der Kartusche behindert.

Als nächster Schritt wird die Hülse 74 im Inneren der Zufuhrbohrung 52 gedreht, bis der ringförmige Schieber 76 am Ende der Hülse 74 die Vakuumkanäle 66,68 verschließt, wie es auf der rechten Seite in Fig. 2 gezeigt ist. In diesem Augenblick kann der Füllvorgang beginnen. Durch die Drehung der Hülse 74 wird gewährleistet, daß die Füllmasse nicht in das Vakuumsystem gesaugt wird.

Wenn der Füllvorgang beendet ist, wird der Füllstutzen wieder in Richtung der Kartusche vorgeschoben, die Dichthülse 46 wird in die in Fig. 1 auf der rechten Seite gezeigte Stellung zurückgezogen, und die Kartusche kann abgenommen werden.

Es ist erkennbar, daß die erfindungsgemäße Vorrichtung nur einen geringen baulichen Aufwand erfordert, so daß sie auch dann wirtschaftlich eingesetzt werden kann, wenn beispielsweise kleine Chargen von Sonderfarben abgefüllt werden sollen. Bereits entleerte Kartuschen können wiederbefüllt werden. Die Befüllung erfolgt durch die Austrittsöffnung. Eine zusätzliche Einfüllöffnung ist nicht erforderlich.

Auf die besonderen Vorteile, die sich beim Abfüllen unter Vakuum ergeben, wurde bereits hingewiesen. Gebrauchte, auch teilentleerte Kartuschen können ohne Kolbenentnahme und ohne die Gefahr von störenden Lufteinschlüssen wiederholt befüllt werden. Die Kartuschen müssen daher nicht bereits nach der ersten Entleerung entsorgt werden.

## Patentansprüche

1. Füllvorrichtung für Kartuschen, die eine ringförmige Austrittsöffnung (20) innerhalb eines Kartuschen-Halses (14) aufweisen, in deren Zentrum sich ein festes Mittelstück (18) befindet, mit einer verschiebbar auf dem Hals (14) angeordneten Ventilkappe (34), die in einer ersten Stellung, in die die Ventilkappe (34) vorgespannt ist, die ringförmige Austrittsöffnung (20) mit Hilfe eines nach innen vorspringenden Ringflansches (38) abdeckt und in einer zweiten Stellung die Austrittsöffnung (20) freigibt, **dadurch gekennzeichnet, daß** die Füllvorrichtung
- einen zylindrischen Füllstutzen (12) mit konzentrischer Zufuhrbohrung (52) für Füllmaterial im Inneren,
- eine den Füllstutzen (12) konzentrisch umgebende, in bezug auf den Füllstutzen längsverschiebbare Dichthülse (46),
- Klauen (40) an einem für den Ansatz von Kartuschen bestimmten Endbereich des Füllstutzens (12), die es gestatten, die Ventilkappe (34) zu erfassen und durch Zurückziehen des Füllstutzens (12) in die geöffnete Stellung zu ziehen, und
- Antriebe für eine unabhängige Längsverschiebung des Füllstutzens (12) und/oder der Dichthülse (46) umfaßt.

2. Füllvorrichtung nach Anspruch 1, **dadurch gekennzeichnet, daß** die Klauen (40) auf der radial-äußeren Seite eine Nockenfläche aufweisen, die beim Verschieben der Dichthülse (46) erfaßt werden und in Richtung der Kartusche von der Dichthülse (46) nach innen gedrückt werden und die Ventilkappe (34) mit Hilfe von hakenförmigen Vorsprüngen (44) hintergreifen.

3. Füllvorrichtung nach Anspruch 1 oder 2, **dadurch gekennzeichnet, daß** die Klauen (40) federnd nach außen vorgespannt sind.

4. Füllvorrichtung nach einem der vorhergehenden Ansprüche, **dadurch gekennzeichnet, daß** der Füllstutzen (12) an dem für den Ansatz der Kartusche vorgesehenen Endbereich eine mit der Stirnfläche der Ventilkappe (34) zusammenwirkende ringförmige Dichtung (56) aufweist.

5. Füllvorrichtung nach einem der vorhergehenden Ansprüche, **gekennzeichnet durch** wenigstens einen Vakuumkanal (66,68), der ausgehend von einer Vakuumquelle, radial außerhalb der Zufuhrbohrung (52) an dem der Kartusche zugewandten Endbereich aus dem Füllstutzen (12) in einer verschließbaren Austrittsöffnung austritt.

6. Füllvorrichtung nach Anspruch5, **gekennzeichnet durch** einen ringförmigen Schieber (76), der über die wenigstens eine Austrittsöffnung des wenigstens einen Vakuumkanals (66,68) hinweg verschiebbar ist und wenigstens eine mit der wenigstens einen Austrittsöffnung in Deckung zu bringende Bohrung (78,80) aufweist.

7. Füllvorrichtung nach Anspruch 5 oder 6, **dadurch gekennzeichnet, daß** mehrere auf dem Umfang um die Zufuhrbohrung (52) herum verteilte Austrittsöffnungen von Vakuumkanälen (66,68) vorgesehen sind und daß der Schieber (76) als konzentrisch um die Zufuhrbohrung (52) drehbarer Drehschieber ausgebildet ist.

8. Füllvorrichtung nach Anspruch 7, **dadurch gekennzeichnet, daß** der Schieber (76) das Endstück einer in der Zufuhrbohrung (52) angeordneten drehbaren Hülse (74) bildet.

9. Füllvorrichtung nach einem der Ansprüche 5 bis 8, **dadurch gekennzeichnet, daß** die Dichthülse (46) an dem der Kartusche zugewandten Ende eine Dichtung (50) aufweist.

10. Füllvorrichtung nach einem der vorhergehenden Ansprüche, **dadurch gekennzeichnet, daß** das Mittelstück (18) innerhalb des Kartusches-Halses (14) kuppelförmig vorgewölbt ist und daß an dem für den Ansatz von Kartuschen bestimmten Endbereich des Füllstutzens (12) eine im Querschnitt entsprechende Mulde (54) vorgesehen ist, in die die Zufuhrbohrung (52) und der oder die Vakuumkanäle (66,68) münden.

## Claims

1. A filling device for cartridges having an annular outlet aperture (20) inside a cartridge neck (14), in the centre of which a fixed central piece (18) is disposed, having a valve cap (34) which is displaceably arranged on the neck (14) and which, in a first position into which the valve cap (34) is biased, covers the annular outlet aperture (20) by means of an inwardly projecting annular flange (38) and, in a second position, uncovers the outlet aperture (20), **characterised in that** the filling device comprises
- a cylindrical filling nozzle (12) having a concentric feed bore (52) for filling material in the interior,
- a sealing sleeve (46) which concentrically surrounds the filling nozzle (12) and which is longitudinally displaceable with respect to the filling nozzle,
- claws (40) at an end region of the filling nozzle (12) intended for the attachment of cartridges, which claws (40) allow the valve cap (34) to be gripped and drawn into the open position by pulling back the filling nozzle (12), and
- drives for independent longitudinal displacement of the filling nozzle (12) and/or the sealing sleeve (46).

2. A filling device according to claim 1, **characterised in that** the claws (40) have on the radially outer side a cam surface which are gripped upon displacement of the sealing sleeve (46) and pressed inward by the sealing sleeve (46) in the direction of the cartridge and engage behind the valve cap (34) by means of hook-shaped projections (44).

3. A filling device according to claim 1 or 2, **characterised in that** the claws (40) are resiliently biased outward.

4. A filling device according to any one of the preceding claims, **characterised in that** the filling nozzle (12) has at the end envisaged for the attachment of a cartridge an annular seal (56) which co-operates with the end face of the valve cap (34).

5. A filling device according to any one of the preceding claims, **characterised by** at least one vacuum channel (66, 68) which, starting at a vacuum source, emerges from the filling nozzle (12) into a closable outlet aperture radially outside the feed bore (52), at the end region towards the cartridge.

6. A filling device according to claim 5, **characterised by** an annular slide valve (76) which is displaceable over the at least one outlet aperture of the at least one vacuum channel (66, 68) and has at least one bore (78, 80) which is to be brought into register with the at least one outlet aperture.

7. A filling device according to claim 5 or 6, **characterised in that** a plurality of outlet apertures of the vacuum channels (66, 68) distributed about the periphery of the feed bore (52) is provided and the slide valve (76) is constructed as a rotary slide valve that is rotatable concentrically about the feed bore (52).

8. A filling device according to claim 7, **characterised in that** the slide valve (76) forms the end piece of a rotatable sleeve (74) arranged in the feed bore (52).

9. A filling device according to any one of claims 5 to 8, **characterised in that** the sealing sleeve (46) has a seal (50) at the end towards the cartridge.

10. A filling device according to any one of the preceding claims, **characterised in that** the central piece (18) inside the cartridge neck (14) is curved forward in the shape of a dome and a cavity (54) of corresponding cross-section is provided at the end region of the filling nozzle (12) intended for the attachment of cartridges, into which cavity (54) the feed bore (52) and the vacuum channel or channels (66, 68) open.

## Revendications

1. Dispositif de remplissage de cartouches qui comportent un orifice de sortie (20) de forme annulaire à l'intérieur d'un col de cartouche (14), au centre duquel se trouve une pièce centrale (18) fixe, avec un capuchon de soupape (34) disposé coulissant sur le col, lequel, dans une première position dans laquelle le capuchon de soupape (34) est précontraint, recouvre l'orifice de sortie (20) de forme annulaire à l'aide d'une bride annulaire (38) faisant saillie vers l'intérieur, et qui, dans une deuxième position, libère l'orifice de sortie (20), **caractérisé en ce que** le dispositif de remplissage comprend
- une tubulure de remplissage (12) cylindrique avec perçage d'alimentation (52) concentrique pour la matière de remplissage à l'intérieur,
- une douille d'étanchéité (46) entourant concentriquement la tubulure de remplissage (12) et pouvant coulisser longitudinalement par rapport à la tubulure de remplissage,
- des griffes (40) dans une zone terminale de la tubulure de remplissage (12) destinée à l'application de cartouches, qui permettent de saisir le capuchon de soupape (34) et de le tirer dans la position ouverte, par retrait de la tubulure de remplissage (12), et
- des dispositifs d'entraînement pour un coulissement longitudinal indépendant de la tubulure de remplissage (12) et/ou de la douille d'étanchéité (46).

2. Dispositif de remplissage selon la revendication 1, **caractérisé en ce que** les griffes (40) comportent, sur le côté radialement extérieur, une surface de came, sont saisies pendant le coulissement de la douille d'étanchéité (46) et pressées vers l'intérieur en direction de la cartouche, par la douille d'étanchéité (46) et passent derrière le capuchon de soupape (34) à l'aide de saillies (44) en forme de crochet.

3. Dispositif de remplissage selon la revendication 1 ou 2, **caractérisé en ce que** les griffes (40) sont précontraintes élastiquement vers l'extérieur.

4. Dispositif de remplissage selon l'une des revendications précédentes, **caractérisé en ce que** la tubulure de remplissage (12) comporte, dans la zone terminale prévue pour l'application de la cartouche, une garniture d'étanchéité (56) de forme annulaire coopérant avec la surface frontale du capuchon de soupape (34).

5. Dispositif de remplissage selon l'une des revendications précédentes, **caractérisé par** au moins un canal à vide (66, 68) qui, partant d'une source de vide, sort, radialement à l'extérieur du perçage d'alimentation (52), dans la zone terminale tournée vers la cartouche, de la tubulure de remplissage (12), dans un orifice de sortie qui peut être fermé.

6. Dispositif de remplissage selon la revendication 5, **caractérisé par** un coulisseau (76) de forme annulaire qui peut coulisser sur le ou les orifices de sortie d'au moins un canal à vide (66, 68), et qui comporte au moins un perçage (78, 80) à amener en recouvrement avec le ou les orifices de sortie.

7. Dispositif de remplissage selon la revendication 5 ou 6, **caractérisé en ce que** sont prévus plusieurs orifices de sortie de canaux à vide (66, 68), répartis sur le pourtour autour du perçage d'alimentation (52), et **en ce que** le coulisseau (76) est réalisé en tant que coulisseau tournant pouvant tourner concentriquement autour du perçage d'alimentation (52).

8. Dispositif de remplissage selon la revendication 7, **caractérisé en ce que** le coulisseau (76) forme l'embout d'une douille (74) tournante disposée dans le perçage d'alimentation (52).

9. Dispositif de remplissage selon l'une des revendications 5 à 8, **caractérisé en ce que** la douille d'étanchéité (46) comporte une garniture d'étanchéité (50) à l'extrémité tournée vers la cartouche.

10. Dispositif de remplissage selon l'une des revendications précédentes, **caractérisé en ce que** la pièce centrale (18) à l'intérieur du col de cartouche (14) est pré-bombée en forme de coupole et **en ce que** dans la zone terminale de la tubulure de remplissage (12), destinée à l'application de cartouches, il est prévu un creux (54) de section transversale correspondante, dans lequel débouchent le perçage d'alimentation (52) et le ou les canaux à vide (66, 68).
